# EUROPÄISCHE PATENTSCHRIFT

(11) **EP 0 145 824 B1**
(45) Veröffentlichungstag und Bekanntmachung des Hinweises auf die Patenterteilung: **04.03.1987**
(21) Anmeldenummer: 83810580.7
(22) Anmeldetag: 09.12.1983
(51) Int. Cl.: D03D 47/30

(54) **Hilfsblasdüse für eine Luftstrahlwebmaschine**
Auxiliary nozzle for an air jet loom
Buse de soufflage auxiliaire pour métier à tisser à jet d'air

(43) Veröffentlichungstag der Anmeldung: 26.06.1985
(73) Patentinhaber: GEBRÜDER SULZER AKTIENGESELLSCHAFT, CH-8401 Winterthur (CH)
(72) Erfinder: Knisely, Charles, Dr., D-7500 Karlsruhe 1 (DE)

## Beschreibung

Die Erfindung betrifft eine Hilfsblasdüse für eine Luftstrahlwebmaschine, mit einem Zuströmkanal und einer diesem gegenüber abgewinkelten Ausströmöffnung.

Eine solche Hilfsblasdüse ist z. B. in der CH-A-649 323 (= FR-A-2 475 586), Fig. 1, offenbart. Dabei soll durch vertikales Hinaufströmen und anschliessendes Umlenken der Luft in horizontale Schrägrichtung ein schräges Einblasen in die Schusslinie bzw. in den Führungskanal erzielt werden. Diese bekannte Düse weist jedoch den Nachteil auf, dass bei der Umlenkung der Luft ein Drall entsteht, in welchem die einzelnen Strömungselemente unter Zentrifugalkrafteinwirkung stehen. Dadurch wird der Luftstrahl beim Austritt aus der Düse zyklonartig durchgewirbelt und auseinandergerissen.

Demgegenüber ist es Aufgabe der Erfindung, die eingangs genannte Hilfsblasdüse so zu verbessern, dass statt eines auseinandergewirbelten Luftstrahls mit grossem Streuwinkel ein kohärenter Luftstrahl mit möglichst geringem Streuwinkel gebildet wird.

Zur Lösung dieser Aufgabe dient die Massnahme, dass in dem der Ausströmöffnung zugewandten Endbereich des Zuströmkanals wenigstens eine sich parallel zu dessen Längsrichtung erstreckende Rippe vorgesehen ist.

Hierdurch lässt sich die Entstehung eines Dralls beim Umlenken der Luft wirkungsvoll verhindern, so dass der Austrittsstrahl aus praktisch gleichgerichteten Teilströmen mit optimaler Richtwirkung besteht. Somit wird eine für den Schussfadentransport maximale Schubkraft sowie Induktionswirkung erreicht.

Nach einer besonders vorteilhaften Ausführung der Erfindung kann sich die Rippe im wesentlichen bis zur gegenüberliegenden Wand des Zuströmkanals erstrecken. Hierdurch wird eine optimale Drallverhinderung bzw. Richtwirkung bei verhältnismässig einfacher Fertigung erreicht.

Der der Rippe zugewandte Boden des Zuströmkanals kann zur Längsmittelebene der Rippe geneigt sein. Hierdurch kann eine zusätzliche Schrägstellung bzw. Abwinkelung des Austrittstroms erreicht werden.

Der die Rippe umgebende Endbereich des Zuströmkanals kann zwei Teilkanäle unterschiedlichen Querschnitts aufweisen. Hierdurch lässt sich eine besonders einfache Beeinflussung des Strahlwinkels erreichen.

Die Flanken der Rippe können zu deren Längsmittelebene verschieden geneigt sein. Hierdurch lässt sich die Leitwirkung der Rippe in Bezug auf den Ausströmkanal und somit die Richtwirkung zusätzlich verbessern.

Die Länge L der Ausströmöffnung kann grösser sein als ihr halber Durchmesser d. Hierdurch lässt sich die Streuung des Austrittsstrahls zusätzlich verringern.

Der der Rippe zugewandte Rand der Ausströmöffnung kann ferner gerundet sein. Hierdurch werden der wirksame Querschnitt sowie die wirksame Führungslänge der Ausströmöffnung vergrössert, womit eine zusätzliche Verstärkung der Richtwirkung erzielt werden kann.

Schliesslich kann der Endbereich des Zuströmkanals eine etwa dreieckförmige, sich in Richtung zur Ausströmöffnung hin verjüngende Abschrägung aufweisen. Hierdurch wird eine zusätzliche Optimierung der Strömungsverhältnisse in Richtung zur Ausströmöffnung hin erreicht.

Die nähere Erläuterung der Erfindung erfolgt anhand von Ausführungsbeispielen in Verbindung mit nachstehender Zeichnung. Es zeigen :
Figur 1 eine schematische Darstellung einer Webmaschine, bei der die Erfindung angewendet ist,
Figur 2 einen Längsschnitt durch eine erfindungsgemässe Hilfsblasdüse in einer Schnittebene quer zur Längsrichtung der Ausströmöffnung,
Figur 3 den Schnitt gemäss der Linie 111-111 nach Fig. 3,
Figur 4 den Schnitt gemäss der Linie IV-IV nach Fig. 3, und
Figur 5 den Schnitt gemäss der Linie V-V nach Fig. 2.

Das von einer Vorlagespule 10 (Fig. 1) abgezogene Schussgarn 12 wird mit konstanter Geschwindigkeit über Mitnehmerrollen 14 geführt, wobei die Garnlänge je Schuss, entsprechend der Gewebebreite, durch den Umfang und die Drehzahl der Ablängscheibe 16 bestimmt ist. Das Schussgarn 12 wird bei geschlossenem Fadenstopper 18 vom Luftstrom einer Hilfsdüse 20 in Form einer Garnschleife 22 im Blasfadenspeicher 24 für den Schusseintrag bereit gehalten. Unmittelbar bevor sich der Fadenstopper 18 öffnet, beginnt die Hauptdüse 26, deren Luftzufuhr gemäss Pfeil 25 angedeutet ist, zu blasen, so dass sich das Schussgarn 12 beim Oeffnen des Fadenstoppers 18 in Bewegung setzt. Dabei wird die Garnschlaufe 22 abgebaut und das Schussgarn 12 wird bei offenem Webfach 27 in den Führungskanal 28 des Webblattes 30 geblasen, wobei nun die Luftaustrittsströme 32 der als Stafettendüsen angeordneten Hilfsblasdüsen 34 das Schussgarn 12 durch das Webfach 27 tragen. Am Ende jedes Eintragszyklus schliesst sich der Fadenstopper 18. Das gestreckte Schussgarn 12 wird angeschlagen und nach dem Fachschluss durch die Schneidvorrichtung 36 geschnitten. Das fertige Gewebe ist mit 37 bezeichnet.

Die Hilfsblasdüse 34 (Fig. 2, 3) weist einen Zuströmkanal 38 auf, welcher im Bereich vor der Ausströmöffnung 40 in an sich bekannter Art eine Verengung 42 aufweist.

In dem der Ausströmöffnung zugewandten Endbereich 44 des Zuströmkanals 38 befindet sich eine sich parallel zu dessen Längsrichtung erstreckende Rippe 46 (Fig. 3), welche sich im wesentlichen bis zur gegenüberliegenden Wand 47 des Zuströmkanals 38 erstreckt.

Der die Rippe 46 umgebende Endbereich 44 des Zuströmkanals 38 weist dabei zwei Teilkanäle 48, 50 unterschiedlichen Querschnitts auf (Fig. 4).

Der der Rippe 46 zugewandte Boden 52 des Zuströmkanals 38 ist dabei zur Längsmittelebene der Rippe 46 geneigt. Dabei können die Flanken 54, 56 verschieden zur Längsmittelebene geneigt sein, z. B. die Flanke 54 parallel zur ihr, die Flanke 56 in einem Winkel von ca. 15° bis 30°.

Die Länge L der Ausströmöffnung 40 ist dabei grösser als ihr halber Durchmesser d (Fig. 3, 4). Ausserdem ist der der Rippe 46 zugewandte Rand 58 gerundet. Schliesslich weist der Endbereich 44 des Zuströmkanals 38 eine dreieckförmige, sich zur Ausströmöffnung 40 hin verjüngende Abschrägung 60 auf.

Es versteht sich, dass statt einer Rippe auch zwei nebeneinanderliegende Bohrungen oder Kanäle vorgesehen sein können. Weiter kann sich die Rippe auch wenigstens teilweise in die Ausströmöffnung 40 hinein erstrecken.

## Patentansprüche

1. Hilfsblasdüse für eine Luftstrahlwebmaschine, mit einem Zuströmkanal und einer diesem gegenüber abgewinkelten Ausströmöffnung, dadurch gekennzeichnet, dass in dem der Ausströmöffnung zugewandten Endbereich (44) des Zuströmkanals (38) wenigstens eine sich parallel zu dessen Längsrichtung erstreckende Rippe (46) vorgesehen ist.

2. Hilfsblasdüse nach Anspruch 1, dadurch gekennzeichnet, dass sich-die Rippe (46) im wesentlichen bis zur gegenüberliegenden Wand (47) des Zuströmkanals (38) erstreckt.

3. Hilfsblasdüse nach Anspruch 1, dadurch gekennzeichnet, dass der der Rippe (46) zugewandte Boden (52) des Zuströmkanals (38) zur Längsmittelebene der Rippe (46) geneigt ist.

4. Hilfsblasdüse nach Anspruch 1, dadurch gekennzeichnet, dass der die Rippe umgebende Endbereich (44) des Zuströmkanals (38) zwei Teilkanäle (48, 50) unterschiedlichen Querschnitts aufweist.

5. Hilfsblasdüse nach Anspruch 1, dadurch gekennzeichnet, dass die Flanken (54, 56) der Rippe (46) zu deren Längsmittelebene verschieden geneigt sind.

6. Hilfsblasdüse nach Anspruch 1, dadurch gekennzeichnet, dass die Länge (L) der Ausströmöffnung (40) grösser ist als ihr halber Durchmesser (d).

7. Hilfsblasdüse nach Anspruch 1, dadurch gekennzeichnet, dass der der Rippe (46) zugewandte Rand (58) der Ausströmöffnung (40) gerundet ist.

8. Hilfsblasdüse nach Anspruch 1, dadurch gekennzeichnet, dass der Endbereich (44) des Zuströmkanals (38) eine etwa dreieckförmige, sich in Richtung zur Ausströmöffnung (40) hin verjüngende Abschrägung (60) aufweist.

## Claims

1. An auxiliary nozzle for an air jet loom, the nozzle having an inflow duct and, at an angle thereto, an exit orifice, characterised in that at least one rib (46) which extends parallel to the length of the inflow duct (38) is disposed in that end zone (44) thereof which is near the outflow orifice.

2. A nozzle according to claim 1, characterised in that the rib (46) extends substantially to the opposite wall (47) of the inflow duct (38).

3. A nozzle according to claim 1, characterised in that the inflow duct base (52) which is near the rib (46) is inclined relatively to the longitudinal centre-plane of the rib (46).

4. A nozzle according to claim 1, characterised in that the inflow duct end zone (44) which extends around the rib has two component ducts (48, 50) of different cross-sections from one another.

5. A nozzle according to claim 1, characterised in that the flanks (54, 56) of the rib are at different inclinations to the longitudinal centre-plane of the rib.

6. A nozzle according to claim 1, characterised in that the length (L) of the outflow orifice (40) is greater than half the diameter (d) thereof.

7. A nozzle according to claim 1, characterised in that the outflow orifice edge (58) which is near the rib (46) is rounded.

8. A nozzle according to claim 1, characterised in that the end zone (44) of the inflow duct (38) has a substantially triangular bevelling (60) which narrows towards the outflow orifice (40).

## Revendications

1. Buse auxiliaire de soufflage destinée à un métier à tisser à jet d'air comportant un canal d'arrivée et un orifice de sortie faisant un coude par rapport à celui-ci, caractérisée en ce que dans la zone d'extrémité (44), tournée vers l'orifice de sortie, du canal d'arrivée (38), on prévoit au moins une nervure (46) s'étendant parallèlement à sa direction longitudinale.

2. Buse auxiliaire de soufflage selon la revendication 1, caractérisée en ce que la nervure (46) s'étend sensiblement jusqu'à la paroi opposée (47) du canal d'arrivée (38).

3. Buse auxiliaire de soufflage selon la revendication 1, caractérisée en ce que le fond (52) du canal d'arrivée (38) tourné vers la nervure (46) est incliné par rapport au plan central longitudinal de la nervure (46).

4. Buse auxiliaire de soufflage selon la revendication 1, caractérisée en ce que la zone d'extrémité (44) du canal d'arrivée (38) entourant la nervure présente deux canaux partiels (48, 50) de section transversale différente.

5. Buse auxiliaire de soufflage selon la revendication 1, caractérisée en ce que les flancs (54, 56) de la nervure (46) sont inclinés de façon différente par rapport à leur plan central longitudinal.

6. Buse auxiliaire de soufflage selon la revendication 1, caractérisée en ce que la longueur (L) de l'orifice de sortie (40) est plus grande que son demi-diamètre (d).

7. Buse auxiliaire de soufflage selon la revendication 1, caractérisée en ce que le bord (58) de l'orifice de sortie (40) tourné vers la nervure (46) est arrondi.

8. Buse auxiliaire de soufflage selon la revendication 1, caractérisée en ce que la zone d'extrémité (44) du canal d'arrivée (38) présente un chanfrein (60) à peu près triangulaire qui se rétrécit en direction de l'orifice de sortie (40).
